# EUROPÄISCHE PATENTSCHRIFT

(11) **EP 0 272 554 B1**
(45) Veröffentlichungstag und Bekanntmachung des Hinweises auf die Patenterteilung: **15.07.1992**
(21) Anmeldenummer: 87118348.9
(22) Anmeldetag: 10.12.1987
(51) Int. Cl.: A47K 3/22

(54) **Faltwand**
Foldable partition
Cloison accordéon

(30) Priorität: 24.12.1986 DE 3644543
(43) Veröffentlichungstag der Anmeldung: 29.06.1988
(73) Patentinhaber: KERMI GmbH, 94447 Plattling (DE)
(72) Erfinder: Opitz, Michael, D-8000 München 19 (DE)
(74) Vertreter: Schwabe - Sandmair - Marx

(56) Entgegenhaltungen:
- EP-A- 0 143 751
- CH-A- 457 793
- DE-B- 2 648 987
- DE-C- 2 911 728

## Beschreibung

Die Erfindung betrifft eine Faltwand für Duschabtrennungen oder dergleichen, gemäß dem Oberbegriff des Anspruchs 1.

Eine solche Faltwand ist durch die DE-PS 29 11 728 bekannt und weist mindestens zwei Wandelemente auf, die so gegeneinander geklappt werden können, daß sie gegeneinander flächig anliegen. Es ist somit möglich, eine Bade- oder Duschwanne dann, wenn die Brause benutzt wird, mit einer mehrteiligen Faltwand, in der auch eine faltbare Tür enthalten sein kann, zu umgeben. Wird diese Faltwand nicht benötigt, dann wird sie einfach ziehharmonikartig gegen die Wand zurückgeklappt.

Um klobige einachsige Scharniere mit seitlich zu den Wandelementen versetzter Scharnierachse zu vermeiden, weist die obengenannte bekannte Faltwand ein Faltgelenk auf, das zwei benachbarte Wandelemente verbindet und zwei zueinander parallele Scharnierachsen aufweist, von denen jeweils eine relativ zu einem zugehörigen Wandelement festgelegt ist und in dessen Mittelebene liegt. An der Ober- und Unterseite des Faltgelenks sind mit den Schwenkachsen fluchtende Schwenkzapfen vorgesehen, welche ihrerseits durch eine Doppelgelenklasche verbunden sind, die als flaches Teil mit zwei Schwenkaugen ausgebildet ist, deren Abstand jenem der beiden Schwenkzapfen entspricht, wenn die beiden Wandelemente flächig nebeneinandergelegt sind. Es ist somit möglich, die Wandelemente aus einer Lage, in welcher sie gegeneinander anliegen, in eine weitere Lage zu verschwenken, in welcher sie miteinander fluchten und die Faltwand bilden, ohne daß in der letztgenannten Lage Scharnierteile über eine Faltwandfläche überstehen. Dies ist wesentlich, da gerade in Duschkabinen wegen der Gefahr des Ausgleitens auf dem nassen Boden die Verletzungsgefahr infolge überstehender Teile besonders groß ist.

Um sicherzustellen, daß die auseinandergeklappten Wandelemente in jedem Fall zuverlässig eine glatte, durchgehende Duschwand bilden und sich nicht etwa parallel hierzu verschieben, weist jedes Faltgelenk eine Zwangsführung auf, die sicherstellt, daß der zwischen der Doppelgelenklasche und dem jeweiligen Wandelement gebildete Winkel jeweils etwa gleich ist. Um dieses Ziel zu erreichen, ist bei der bekannten Faltwand an der Ober- und Unterseite des Faltgelenks jeweils eine Verzahnung angeordnet, die aus zwei Zahnrädern gebildet ist, von welchen jedes konzentrisch zu einer der Schwenkachsen unverdrehbar an dem zugehörigen Wandelement befestigt ist. Diese Zahnräder stehen miteinander in Eingriff und sorgen für ein störungsfreies Verschwenken der beiden Wandelemente.

An den einander zugewandten Kanten der Wandelemente sind Kantenleisten vorgesehen, die eine Nut aufweisen, in welche ein Dichtungsband eingelegt ist, welches den Spalt zwischen den beiden Kantenleisten überbrückt, um sicherzustellen, daß nicht durch die Spalte zwischen den einzelnen Wandelementen Spritzwasser von der Brause nach außen dringt.

Die Wandelemente der bekannten Faltwand lassen sich nur um 180° verschwenken, also aus einer zusammengeklappten Lage in eine ausgeklappte Lage, in welcher die Wandelemente gemeinsam eine ebene Faltwand bilden.

Es kann jedoch nach baulichen Gegebenenheiten unter Umständen auch erforderlich sein, das Faltgelenk so auszubilden, daß es das Verschwenken der Wandelemente auch um 360° oder einen sonstigen, beliebigen Winkel zuläßt. Der Vorteil der Verschwenkung um 360° liegt darin, daß unabhängig von den örtlichen Gegebenheiten vormontierte Faltwände geliefert werden können. Es ist auch der irrtumsfreie Zusammenbau möglich, während bei dem Zusammenbau der bekannten Faltwand die jeweils nur mögliche Abkipprichtung der einzelnen Wandelemente stets berücksichtigt werden muß.

Das in der Mittelebene der Wandelemente an den Kantenleisten beiderseits des Spaltes befestigte Dichtungsband der bekannten Faltwand gibt zu Problemen Anlaß, da der Abstand der Befestigungsstellen in ausgeklapptem Zustand nur die Spaltbreite beträgt und somit wesentlich kleiner ist als in eingeklapptem Zustand, wo der Abstand etwa gleich ist dem Augenabstand der Doppelgelenklasche. Das Dichtungsband muß daher entweder sehr dehnbar sein oder es muß, wie dies bei der bekannten Faltwand geschehen ist, die eine Seite des Spaltes so stark verbreitert sein, daß bei ausgeklappter Faltwand das auswärts gestülpte Dichtungsband in den verbreiterten Spalt eingreift.

Dieser verbreiterte Spalt kann beim Zusammenfalten der Flatwand dazu führen, daß sich die benutzende Person den Finger einklemmt.

Im übrigen bietet die oben beschriebene, von einer Verzahnung gebildete Zwangsführung eine erhebliche Gefahren-und Verletzungsquelle, besonders im unteren Bereich der Faltwand, da Zähne der Zahnräder auch bei ausgeklappter Faltwand überstehen.

Im übrigen ist gerade wegen der Zahnräder die bekannte Faltwand in der Herstellung recht aufwendig, während das Dichtungsband infolge der oben beschriebenen Schwierigkeiten erhöhtem Verschließ ausgesetzt ist,
Ausgehend von diesem Stand der Technik liegt der Erfindung die Aufgabe zugrunde, die eingangs genannte, bekannte Faltwand dahingehend weiterzubilden, daß der bauliche Aufwund und die Verletzungsgefahr verringert und die Haltbarkeit der Abdichtung verbessert wird.

Diese Aufgabe wird erfindungsgemäß durch die Merkmale des Anspruchs 1 gelöst.

Hierbei erstreckt sich erfindungsgemäß das Dichtungsband nicht über die gesamte Länge des Faltgelenkes bei auseinandergeklappten Faltelementen in der Mittelebene der Faltwand, sondern erstreckt sich über mindestens einen Längenabschnitt den Faltgelenkes in einer Richtung schräg zu der genannten Mittelbene und in mindestens einem zweiten Längenabschnitt ebenfalls schräg, jedoch in der Gegenrichtung, so daß sich die beiden (oder mehreren) Dichtungsbänder, in Längsrichtung des Faltgelenkes gesehen, in einander überkreuzenden Richtungen erstrecken. Jede Querbewegung eines Wandelements aus der Ebene der Faltwand heraus ist daher verhindert, weil immer eines der beiden Dichtungsbänder oder eine Gruppe gleichsinnig gelagerter Dichtungsbänder in diesem Fall auf Zug belastet würde. Die Dichtungsbänder sind hierbei so ausgelegt, daß sie einer solchen Zugbelastung nicht oder nicht in störendem Maße nachgeben.

Im übrigen wird bei der Schwenkbewegung zweier Wandelemente relativ zueinander das Dichtungsband eines Längenabschnitts auf der kreisbogenförmigen Kontur der einen Kantenleiste abgewickelt, während es auf der kreisbogenförmigen Kontur der anderen Kantenleiste aufgewickelt wird.

Eine Faltwand, die Kantenleisten mit einander zugewandten, kreisbogenförmigen Konturen aufweist, ist allerdings schon aus der DE-B-2 648 987 bekannt, und zwar dort insbesondere aus der Fig. 5. In diesen kreisbogenförmigen Konturen ist einander zugewandt jeweils eine Aussparung ausgebildet, die jeweils eine der verbreiterten Seitenkanten eines Dichtungsbandes aufnimmt. Dieses Dichtungsband erstreckt sich zwischen diesen verbreiterten Seitenkanten von der Innenseite der einen Kantenleiste schräg durch den Spalt zwischen dieser und der benachbarten Kantenleiste zu deren Außenseite hin, weist aber in diesem Bereich einen so S-förmig gebogenen, freiliegenden Querschnitt auf, daß die bei der Erfindung wesentliche Zugbelastung des Dichtungsbandes infolge seiner Aufwicklung auf eine der Kantenleisten nicht auftreten kann. Außerdem ist wie bei der gattungsbildenden Faltwand zwischen jeweils zwei Kantenleisten nur ein einziges Dichtungsband vorgesehen, und schließlich befaßt sich die genannte Druckschrift nur mit Faltwänden im allgemeinen, nicht aber, wie der gattungsbildende Stand der Technik und die Erfindung, mit einer Faltwand, die speziell für Duschabtrennungen eingerichtet ist.

Die Positionierung der Dichtungsbänder bei der erfindungsgemäßen Faltwand, und zwar, genauer gesagt, der Punkt ihrer Befestigung am Wandelement bzw. an dessen Kantenleiste, bestimmt das Maß, um welches die beiden benachbarten Wandelemente verschwenkt werden können. So ist es z.B. möglich, durch entsprechende Anordnung des Dichtungsbandes nur die Verschwenkung von 180° zuzulassen. Wenn man nun eine solche Faltwand wieder zusammenklappen will, dann genügt es, die einzelnen Wandelemente zusammenzuschieben; wird ein solches nur auf einen Schwenkwinkel von 180° begrenztes Faltgelenk in einer solchen Richtung belastet, daß die Belastung die Vergrößerung des Winkels über 180° herbeizuführen trachtet, dann wird das Dichtungsband kurzzeitig federnd gelängt, woraufhin es zurückfedert und durch den Schwung, den es beim Zurückfedern den Wandelementen mitteilt, dafür sorgt, daß die Wandelemente in der richtigen Richtung zusammenklappen, wenn dies nicht schon von vorneherein durch das Zusammenschieben der Wandelemente induziert worden ist.

Gemäß einer bevorzugten Ausgestaltung der Erfindung sind jedoch die Dichtungsbänder jeweils an der Außen- bzw. Innenseite der Kantenleiste angebracht, die mit dem Wandelement verbunden ist, so daß sich die Dichtungsbänder diagonal über die volle Erstreckung des Spalts zwischen benachbarten Wandelementen bzw. Kantenleisten erstrecken. Demzufolge ist es möglich, die beiden Wandelemente über volle 360° gegeneinander zu verschwenken.

Hierbei stehen keinerlei Teile über die Flächen der Wandelemente über, so daß die Verletzungsgefahr, die bisher bei den überstehenden Zahnradzähnen gegeben war, nicht mehr vorliege. Ferner sind auch keine ineinandergreifenden Elemente vorhanden, an welchen man sich einklemmen könnte, wie dies bisher bei den Zahnrädern der Fall war.

Es ist grundsätzlich möglich und bei sehr langen und sehr stark belasteten Faltgelenken auch zweckmäßig, mehr als zwei Doppelgelenkhebel zu verwenden, welche schwenkbar zu jenen beiden Schwenkachsen angeordnet sind, welche ihrerseits jeweils einer der beiden benachbarten Wandelemente zugeordnet sind. Es genügt aber wie auch bei der gattungsbildenden Faltwand für Duschabtrennungen und dergleichen in der Regel, nur zwei solche Doppelgelenkhebel zu verwenden, und zwar jeweils einen an jedem Ende des Faltgelenkes, also an der Oberseite bzw. Unterseite der Faltwand. Gemäß einer bevorzugten Ausgestaltung der Erfindung ist das an einem solchen Doppelgelenkhebel angrenzende Dichtungsband, in Längsrichtung des Faltgelenkes gesehen, nur verhältnismäßig kurz, so daß die nach beiden Bewegungsrichtungen der Wandelemente quer zu deren Erstreckung hin wirksame Überkreuzung der Dichtungsbänder in diesem Bereich besonders wirksam ist, in dem auch letztlich die größter Gefahr einer Auslenkung auftritt. Vorzugsweise sind insgesamt nur drei aneinander in Längsrichtung des Faltgelenkes angrenzende Dichtungsbänder vorgesehen, von welchen die beiden, jeweils an einen Doppelgelenkhebel angrenzenden gleichsinnig verlaufen, während das dritte Dichtungsband, das sich fast über die gesamte Länge des Faltgelenks erstreckt, zu den beiden erstgenannten gegensinnig verläuft. Hierbei wird über die praktisch gesamte Längenerstreckung des Faltgelenkes für eine vollständige und zuverlässige Abdichtung gesorgt, wobei in der Regel das Dichtungsband stets gestreckt ist, also nicht, wie bei der gattungsbildenden Faltwand, in einen eigens verbreiteten Spalt hinein gedrückt und zusammengedrückt werden muß.

Der Mittelpunkt der kreisbogenförmigen Stirnkontur der Kantenleiste liegt auf der zugehörigen Schwenkachse, während die beiden einander zugewandten Stirnflächen der beiden genannten Kantenleisten gerade um etwa einen solchen Abstand voneinander entfernt sind, der mit der Dicke des Dichtungsbandes übereinstimmt.

Das Dichtungsband führt somit niemals eine Gleitbewegung zu irgendeinem benachbarten Bauteil durch, sondern wird stets nur auf- bzw. abgewickelt. Hierdurch wird seine Haltbarkeit ganz erheblich verbessert. Außerdem weist das auf die obige Weise weitergebildete Faltgelenk keinen nach außen offenen Spalt auf, der sich abrupt und zangenartig beim Verschwenken benachbarter Wandelemente verkleinert, so daß selbst bei ungeschicktem Zusammenfalten oder Auseinanderfalten der erfindungsgemäßen Faltwand eine Verletzung oder Belästigung durch Einzwicken der Finger in die Spalte unmöglich geworden ist.

Es ist grundsätzlich möglich, an der Außen- und Innenseite jeweils einer Kantenleiste eine Schwalbenschwanzführung oder ähnliche Nutführung anzuordnen, in welche dann ein beiderseits mit einer verdickten Gegenführung versehenes Führungsband in Längsrichtung eingeschoben wird. Es ist grundsätzlich auch möglich, die erstgenannte hinterschnittene Führung unmittelbar in einem Wandelement auszubilden.

Es ist z.B. auch möglich, als Dichtungsband ein leinwandverstärktes Gummiband zu verwenden, welches zwischen Wandelement und Kantenleiste eingeklemmt ist.

Der vorteil einer solchen Anordnung liegt darin, daß mit einfachen handwerklichen Mitteln Faltdichtungen herstellbar sind, die unübliche Abmessungen aufweisen müssen, z.B. bei der Herstellung von Faltwänden zum Abtrennen von Kabinen in Industriebetrieben, in denen beispeilsweise Farbe aufgesprüht wird oder ähnliche Arbeiten durchgeführt werden, die das Abgrenzen des Arbeitsplatzes von der Umgebung sinnvoll erscheinen lassen.

Gemäß einer bevorzugten Ausgestaltung der Erfindung sind jedoch das Dichtungsband und die Kantenleisten bzw. jene Abschnitte von Kantenleisten, an denen das Dichtungsband befestigt ist, einstückig ausgebildet, und zwar vorzugsweise aus einem EPDM-Kunststoff, wobei das Dichtungsband gewissermaßen als Filmscharnier ausgebildet ist, welches die beiden kantenleisten oder Kantenleistenabschnitte verbindet.

Hierbei ist es möglich, verhältnismäßig kurze Längenabschnitte dieses integrierten Kunststoff-Bauteils im Druckguß herzustellen und solche Längenabschnitte dann hintereinanderliegend einzubauen, wobei dann die Dichtungsbänder alternierend gegenläufig angeordnet sein können. Der Vorteil einer solchen Anordnung ist eine außerordentlich große Steifigkeit des Faltgelenks, wobei jedoch geringfügige Undichtigkeiten an jenen Stellen in Kauf genommen werden müssen, an welchen die gegensinnig verlaufenden Dichtungsbänder aneinanderstoßen.

Gemäß einer weiteren, bevorzugten Ausgestaltung der Erfindung ist jedoch das oben beschriebene Element als extrudiertes Bauteil ausgebildet, wobei gemäß einer weiteren, bevorzugten Ausgestaltung durch Koextrusion für das Dichtungsband ein anderes Material gewählt werden kann als für die angrenzenden Kantenleisten bzw. deren Abschnitte, wobei zusätzlich der Vorteil eintritt, daß der stoffliche Übergang zwischen Dichtungsband und benachbarter Kantenleiste allmählich erfolgte und keinerlei Undichtigkeit möglich ist.

Als Material für das Dichtungsband wird PU-Kunststoff bevorzugt, während als Material für die hiermit einstückig koextrudiertem Leisten ein harter Kunststoff, z.B. PVC, besonders bevorzugt wird.

Auf diese Weise ist es möglich, ein extrudiertes Profil zu schaffen, das an jedem seiner Abschnitte genau jene Materialeigenschaften aufweist, die für die erfindungsgemäße Faltdichtung erforderlich sind.

Es ist nun grundsätzlich möglich, beide Kantenleisten zusammen mit dem Dichtungsband einstückig herzustellen; gemäß einer weiteren, bevorzugten Ausgestaltung der Erfindung ist es jedoch besonders von Vorteil, nicht die gesamte Kantenleiste, sondern bloß deren im folgenden als Gelenkleiste bezeichneten, der benachbarten Kantenleiste zugewandten Teil gemeinsam mit dem Dichtungsband durch Koextrusion herzustellen, wobei eine Ansatzleiste zusammen mit der Gelenkleiste eine Längsführungsanordnung aufweist, etwa in Form einer Schwalbenschwanzführung, so daß die beiden genannten Elemente in Längsrichtung ineinander einschiebbar sind und die Kantenleiste bilden.

Es ist grundsätzlich möglich, die Doppelgelenklasche einerseits und die Kanten- oder Gelenkleiste andererseits unabhängig am Wendelement anzubringen. Gemäß einer bevorzugten Ausgestaltung der Erfindung weist aber die Kantenleiste bzw. Gelenkleiste einen Axialkanal auf, der koaxial zur jeweiligen Schwenkachse verläuft. Dieser Axialkanal bildet die Aufnahme für einen Schwenkzapfen, der die Schwenkbewegung der Doppelgelenklasche herbeiführt. Der Vorteil dieser Ausgestaltung liegt darin, daß die genaue Zuordnung zwischen Doppelgelenklasche und der Befestigung des Dichtungsbandes gegeben ist, so daß dieses nicht etwa durch eine grobtolerierte Anbringung der Doppelgelenklasche örtlich überlastet wird.

Hierbei kann der Schwenkzapfen einstückig mit der Doppelgelenklasche ausgebildet sein und im Axialkanal drehbar gelagert sein; gemäß einer bevorzugten Ausgestaltung der Erfindung sitzt jedoch der Scharnierstift unverdrehabr im Axialkanal und bildet seinerseits die feste Achse für die schwenkbare Lagerung der Doppelgelenklasche.

Um einen sauberen Abschluß zur Oberseite des Faltgelenks hin zu erhalten, ist gemäß einer weiteren Ausgestaltung der Erfindung ein Endabschlußstück vorgesehen, welches an den beiden Enden der Kantenleiste angebracht ist und seinerseits zwei miteinander und mit der jeweiligen Schwenkachse fluchtende Augen aufweist, die von einem Scharnierstift durchdrungen ist. Der Scharnierstift weist hierbei bevorzugt an seinem außenliegenden Teil eine Rändelung auf, mit welcher er in das außenliegende der ganannten beiden Augen des Endabschlußstückes eingreift und somit unverdrehbar festgelegt wird. Zwischen den beiden Augen ist, auf dem Scharnierstift verschwenkbar, die Doppelgelenklasche angeordnet. Es wird somit eine kompakte Anordnung geschaffen, die aus nur wenigen, einfach geformten Teilen besteht und keinerlei überstehende Teile aufweist, an denen sich ein Benutzer gegebenenfalls verletzen könnte.

Bei einer weiteren Ausgestaltung der Erfindung ist die Doppelgelenklasche an ihren beiden Enden ebenso abgerundet wie die Doppelgelenklasche der eingangs genannten, bekannten Faltwand. Das Material des Endabschlußstückes ist zwischen den beiden den Scharnierstift aufnehmenden Augen durch Abdeckwangen so verlängert, daß zur Doppelgelenklasche hin ein nur sehr kleiner Zwischenraum geschaffen ist. Es wird somit die Bildung eines sich zangenartig verkleinernden Spaltes verhindert.

Um dennoch das Verschwenken der Doppelgelenklasche bis in eine Lage zu ermöglichen, in welcher sie sich im 90°-Winkel zur Flächenerstreckung des benachbarten Wandelements erstreckt, weist gemäß einer weiteren bevorzugten Ausgestaltung die Doppelgelenklasche in ihrem Mittelabschnitt beiderseits eine Einbuchtung auf, die so angeordnet ist, daß beim Verschwenken der Doppelgelenklasche die obengenannte Abdeckwanne in die Einbuchtung so weite eingreift, daß das Aneinanderschlagen benachbarter Wandelemente unbehindert möglich ist. Soweit die Wandelemente nur um 180° verschwenkbar sein sollen, benügt eine nur einseitige Einbuchtung.

Insgesamt schafft die Erfindung eine sehr einfache und dauerhafte Faltverbindung für die Wandelemente einer Faltwand oder Falt-Tür für Dusch- oder Badewannenabdeckungen, wobei besonders bei intregrierter Ausbildung der Kanten- bzw. Gelenkleisten mit dem Dichtungsband nur wenige, mit einem Innenraum verbundene Ritzen gebildet werden, so daß Schmutzwasser am Eindringen in Innenteile der Faltwand gehindert ist. Die erfindungsgemäße Faltwand ist somit nicht nur einfach im Aufbau und kostengünstig in der Herstellung sowie haltbar, robust und bedienungsfreundlich, weil man sich praktisch nirgends einklemmen kann, sondern überdies auch hygienisch, da die Ansammlung von Schmutzwasser in irgendwelchen Innenräumen weitgehend vermieden ist.

Die Erfindung bezieht sich nicht nur auf die oben beschrieben Flatwand, sondern ausdrücklich auf die beschrieben Faltgelenkanordnung.

Der Gegenstand der Erfindung wird anhand der beigefügten, schematischen Zeichnung beispielsweise noch näher erläutert; in dieser zeigen:
- Fig. 1: die Explosions-Perspektivdarstellung des erfindungsgemäßen Faltgelenk,
- Fig. 2: den Querschnitt auf ein extrudiertes Profil, des zwei benachbarte Gelenkleisten und das diese verbindende Dichtungsband in einstückiger Verbindung darstellt, in Vergrößerung,
- Fig. 3: die Anordnung der Fig. 2 in anderer Position und in natürlicher Größe, sowie
- Fig. 4 und 5: jeweils ein Einzelteil in Ansicht und Draufsicht.

In Fig. 1 ist der Oberteil eines Faltgelenkes in Explosionsdarstellung gezeigt, das zwei nicht näher bezeichnete Wandelemente miteinander gelenkig verbindet.

Es ist die auseinandergeklappte Position gezeigt, in welcher die beiden Wandelemente in der gemeinsamen Ebene einer errichteten Faltwand liegen.

Alle gezeigten Teile sind so ausgebildet, daß sie sowohl für die rechte als auch linke Seite des Faltgelenks verwendet werden können. Es ist daher jedes dieser Elemente auf der rechten Seite des gezeigten Faltelements mit einem Bezugszeichen und auf der linken Seite des gezeigten Faltelements mit dem gleichen, jedoch mit einem Index versehenen Bezugszeichen bezeichnet.

Jedes der Wandelemente wird nach oben hin durch eine Oberleiste 1, 1ʹ begrenzt; diese Oberleiste ist aus einem stranggepreßten oder extrudierten, nach oben und unten mit Hinterschneidung offenen Hohlprofil gebildet. Dieses Hohlprofil hat einen Innenhohlraum mit zwei sich in Profil-Längsrichtung erstreckenden seitlich offenen Kanälen 1a, 1b, die zur Aufnahme einer Verschraubung dienen.

Nach der Oberseite hin ist eine nach oben offene, jedoch dort hinterschnittene Nut 1c angeordnet, in welcher eine Gleitführung angeordnet werden kann, mit welcher die Faltwand an einer ortsfesten Deckenschiene angebracht werden kann.

An der Unterseite der Oberleiste 1, 1ʹ ist jeweils eine nach unten mit Hinterschneidung offene Nut angeordnet, in welche beispielsweise eine Acrylglasscheibe oder dergleichen eingesetzt werden kann.

An die Stirnfläche jeder Oberfläche 1, 1ʹ ist eine Ansatzleiste 2, 2ʹ angeordnet, welche ebenfalls aus einer extrudierten bzw, stranggepreßten Leiste gebildet wird und ein Hohlprofil aufweist. Dieses Hohlprofil hat einen geschlossenen Innenraum 2a, 2aʹ, in welchem ein seitlich offener Kanal 2b, 2bʹ angeordnet ist, welcher sich in Längsrichtung der Ansatzleiste 2, 2ʹ erstreckt und zur Aufnahme einer Schraube 5, 5ʹ dient.

An ihrer dem Faltscharnier zugewandten Längskante weiste die Ansatzleiste eine mit Hinterschneidung offene Nut 2c auf, während an der entgegengesetzten, dem zugehörigen Wandelement zugehörigen Seite ebenfalls eine mit Hinterschneidung offene Nut 2d angeordnet ist, welche gemeinsam mit der nach unten offenen Nut der Oberleiste 1 dazu dient, eine Tür- oder Wandplatte aus Acrylglas oder dergleichen aufzunehmen und zu haltern.

In die Nut 2c ist die Gelenkleiste 6, 6ʹ eines Scharnierelements 3 eingeschoben; dieses Scharnierelement 3 weist eine nur verhältnismäßig geringe Höhe auf und sitzt auf einem weiteren Scharnierelement 4, das eine wesentlich großere axiale Höhe (in Längenerstreckung des Faltscharniers gesehen) aufweist als das Scharnierelement 6 und bis nahe zur Unterseite der gezeigten Faltwand reicht.

Die Scharnierelemente 3, 4 werden anhand der Figuren 2 und 3 noch eingehender beschrieben.

Die Gelenkleisten 6, 6ʹ weisen einen schienenartigen Sockel auf, mit welchem sie in die hinterschnittene Nut 2c der Ansatzleisten 2, 2ʹ eingeschoben sind.

Das Scharnierelement 3 weist zwei Axialkanäle 3a, 3aʹ auf, die nach oben offen sind.

In diese Kanäle 3a, 3a' sind von oben her zwei Scharnierstifte 7, 7ʹ eingesetzt.

Auf der Oberseite der beiden Anschlagleisten 2, 2ʹ sitzt jeweils ein Endabschlußstücke 8, 8ʹ, das an seiner Oberseite eine nach oben offene, hinterschnittene Nut 8a, 8aʹ, aufweist; diese Nuten fluchten in zusammengebautem Zustand mit den Nuten 1c, 1cʹ der Oberleisten 1, 1ʹ.

Der untere Teil des Endabschlußstücks 8, 8ʹ ist zum jeweils benachbarten Endanschlußstück hin sowie nach unten verlängert und bildet zwei mit Abstand übereinanderliegende Augen 8b, 8c, 8b', 8c'.

Die beiden Augen 8b, 8c, 8b', 8c' sind an ihrer dem zugehörigen Wandelement zugewandten Seite mittels eines sockelartigen Fußes 8d, 8dʹ verbunden, der in die hinterschnittene Nut 2c der jeweiligen Ansatzleiste 2, 2ʹ paßt und gegen den entsprechend geformten Fuß des oberen Scharnierelements 3 anliegt.

Die Scharnierstifte 7, 7ʹ, die in die Kanäle 3a, 3aʹ des Scharnierelements eingesetzt sind, erstrecken sich auch durch die Augen 8b, 8c, 8bʹ, 8cʹ und sind im Oberen dieser Augen mittels einer an der Außenseite des Scharnierstiftes 7, 7ʹ angeordneten Rändelung (nicht gezeigt) unverdrehbar gehalten. Hierbei sind die Scharnierstifte 7, 7ʹ so tief eingesetzt, daß sie den Boden der Nut 8a, 8aʹ nicht überragen. Das untere Ende der Scharnierstifte 7, 7ʹ kann so weit verlängert sein, daß es sich auch noch in einen Kanal im unteren Scharnierelement 4 hinein erstreckt und dieses ebenfalls mit zentriert.

Zwischen den beiden Augen 8b, 8bʹ, 8c, 8cʹ ist eine Doppelgelenklasche 9 eingesetzt, die zwei Bohrungen aufweist, welche mit Spiel und verschwenkbar vom Stift 7 bzw. 7ʹ durchdrungen sind.

Am Endabschlußstück 8, 8ʹ ist ferner eine das Ende der Doppelgelenklasche 9 umgreifende Abdeckwange 8e, 8eʹ ausgebildet, welche bündig mit den Kanten der Seitenwände der Nuten 2c der Ansatzleiste 2, 2ʹ abschließt. Um das vollständige Zusammenklappen der beiden Wandelemente zu ermöglichen, weist die Doppelgelenklasche 9 zwischen ihren beiden augenartigen Enden beiderseits eine Einbuchtung 9c auf, welche in vollständig zusammengeklapptem Zustand der beiden Wandelemente allenfalls gerade erst gegen die zugewandte Kante der Abdeckwange 8e anliegt.

Alle gezeigten Teile, die Schrauben 5, 5' und die Scharnierstifte 7, 7' sowie allenfalls noch den Doppelgelenkhebel 9 ausgenommen, bestehen aus Kunststoff.

Beim Zusammenbau werden zunächst die Oberleisten 1, 1' mit Schrauben, die sich von der Nut 2c der Abdeckleisten 2, 2' aus in strichpunktierter Richtung erstrecken, mit diesen Abdeckleisten verschraubt. Als nächstes werden die Scharnierelemente 3, 4 in die Nut 2c und die entsprechende gegenüberliegende Nut eingeschoben, bis die in der Zeichnung dargestellte Lage erreicht wird.

Dann werden die beiden Endabschlußstücke 8, 8' zusammen mit der Doppelgelenklasche 9 mittels zweier Stifte 7,7' zusammengehalten, welche mit ihrem unteren Ende dann in die Kanäle 3a des oberen Scharnierelements 3 eingesetzt werden. Zuletzt werden die Schrauben 5, 5' in den einseitig offenen Kanal 2b, 2b' eingeschraubt, so daß alle Teile fest zusammengehalten sind.

Die beiden Gelenkleisten 6, 6' des Gelenkelements 3 bzw. die entsprechenden Gelenkleisten des Gelenkelements 4 sind ihrerseits miteinander auf die anhand Fig. 2 und 3 beschrieben Weise verbunden: jene Stirnkante der Gelenkleiste 6, 6', die der jeweils anderen Gelenkleiste 6' bzw. 6 zugewandt ist, weiste im Querschnitt ein halbkreisförmiges Profil auf, dessen Mittelpunkt mit jenem des kanals 3a, 3a' zusammenfällt, welcher den Scharnierstift 7 bzw. 7' aufnimmt. Der genannte Mittelpunkt liegt somit auf der jeweiligen Schwenkachse.

Zwischen den beiden Stirnflächen der beiden Gelenkleisten 6, 6' ist ein Abstand gebildet, der weiter unten noch näher beschrieben wird.

An der Innen- bzw. Außenseite der Gelenkleiste 6 an jener Stelle, an welcher der Halbkreisbogen des Profils beginnt, ist einstückig ein Dichtungsband 10 angesetzt, welches um die Außenkontur der genannten Gelenkleiste 6 herumläuft, den Mindestabstand zwischen den beiden Gelenkleisten 6, 6' gerade noch durchläuft und dann an der Außenkontur der anderen Gelenkleiste 6' aufläuft, mit welcher das Dichtungsband 10 wiederum einstückig verbunden ist, und zwar an jener Stelle, an welcher der Halbkreisbogen für die Kontur beginnt.

Wie aus Fig. 1 ersichtlich, bleibt infolge des Eingriffs der Doppelgelenkasche 9 mit den Scharnierstiften 7, 7' der Abstand zwischn den beiden Kanälen 3a, 3a' stets gleich. Wenn also der Kanal 3a ortsfest gehalten ist, dann kann der Kanal 3a' aus der in Fig. 2 gezeigten Lage nach links im Kreisbogen um den Mittelpunkt des Kanals 3a um die obere Gelenkleiste 6 schwenken. Hierbei rollt die Gelenkleiste 6' auf dem Dichtungsband 10 ab und wickelt dieses auf. Bei der Schwenkbewegung nach der anderen Richtung bleibt die Gelenkleiste 6' ortsfest und die Gelenkleiste 6 rollt in der Zeichnung nach links, also im Uhrzeigersinn, auf dem Dichtungsband 10 ab und wickelt dieses dabei auf.

Um sicherzustellen, daß sich die Gelenkleisten 6, 6' stets gegeneinander verschwenken und nicht nur etwa seitlich längs eines Kreisbogens um einen der Mittelpunkte der Bohrung 3a, 3a' gegeneinander verschieben, ist bei dem in Fig. 1 gezeigten unteren Gelenkelement 4 das Dichtungsband 4 so angeordnet, daß es genau gegenläufig zum Dichtungsband des oberen Gelenkelements 3 verläuft. Auf diese Art wird lediglich durch das Abdichtelement, nämlich das Dichtungsband 10, eine Zwangsführung geschaffen, welche sicherstellt, daß in jeder Schwenklage der Winkel zwischen den Mittelachsen beispielsweise des Endabschlußstücks 8 und der Doppelgelenklasche 9 stets etwa gleich ist dem Winkel zwischen dieser und dem Endabschlußstück 8'.

Um die Anordnung des Dichtungsbandes 10 noch näher zu erläutern, ist in Fig. 3 eine Phase der Montage gezeigt, in welcher die Doppelgelenklasche noch nicht eingebaut sit. Wie ersichtlich, ist das Dichtungsband 10 als ein die beiden Gelenkleisten 6, 6' verbindendes Filmscharnier ausgebildet.

Wie ersichtlich, ist jedes Gelenkelement 3, 4 einstückig ausgebildet, und zwar bevorzugt durch Koextrusion auf eine solche Weise, daß die Gelenkleisten 6, 6' verhältnismäßig steif bzw. hart sind, während das Dichtungsband 10 aus einem verhältnismäßig weichen und nachgiebigem Material gebildet ist, das jedoch nicht zu elastisch sein darf, damit die präzise Funktion des gezeigten Flatgelenkes gewährleistet bleibt.

Die Ansatzleiste 2 und die Gelenkleiste 6 bilden gemeinsam eine Kantenleiste.

In Fig. 4 ist eine weitere Ausführungsform des Endabschlußstückes 8 in Ansicht und Draufsicht sowie in natürlicher Größe gezeigt. Es unterscheidet sich von der Ausführungsform der Fig. 1 dadurch, daß die Abdeckwangen 8e entfallen sind und ein zapfenförmiger Ansatz 8f ausgebildet ist, der beim Aufstecken des Andabschlußstückes 8 auf des Ende der Ansatzleiste 2 in deren Nut 2d eingreift; das Endabschlußstück wird somit nicht nur durch den Eingriff des sockelartigen Fußes in die vom Wandelement abgewandte Nut 2c der Ansatzleiste 2, sondern noch durch einen weiteren Paßeingriff gehalten, so daß sichergestellt ist, daß das Loch im Endabschlußstück 8 für die Schraube 5 stets auf den Kanal 2b in der Ansatzleiste 2 ausgerichtet ist und die Nut 8a mit der Nut 1c fluchtet.

Das Endabschlußstück 8 der Fig. 4 weist eine bündig in die untere Fläche des oberen Auges 8b übergehende Fläche 8g auf, die nach dem Zusammenbau gegen das gerade abgeschnittene Ende des Ansatzleiste 2 anliegt. Der Zwischenraum zwischen den beiden Augen und somit das Ende der Doppelgelenklasche sitzt somit nicht zwischen Abdeckwangen, sondern in der Nut 2c, deren Flanken bündig and die Außenoberfläche des Endabschlußstückes anschließen.

Da die Doppelgelenklasche 9, die in Fig. 5 in Draufsicht und Ansicht sowie in natürlicher Größe gezeigt ist, zwischen seinen beiden als Augen oder Ösen ausgebildeten Enden beiderseits eine Einbuchtung 9a aufweist, kann dieses Doppelgelenklasche nach dem Einbau beiderseits um 90° verschwenkt werden, bevor der Grund der Einbuchtungen 9a gegen die seitlichen Flanken der Nut 2c anschlägt. Es ist daher nicht erforderlich, an dem Ende der Ansatzleiste irgendeine Einfräsung vorzunehmen, sondern es ist nur erforderlich, die Leiste von einer extrudierten Meterware abzulängen. Der Zusammenbau erfolgt somit besonders einfach und effizient.

Die oberen, eine Hinterschneidung bildenden Flanken der Nut 8a im Endabschlußstück 8 sind über dem Schraubenloch für die Schraube 5 mit einer Ausnehmung versehen, um den Kopf der Schraube 5 durchzulassen. Diese Schraube ist bei für das Endabschlußstück 8 der Fig. 4 als Senkkopfschraube ausgebildet und das zugehörige Loch ist entsprechend angesenkt, so daß die montierte Schraube nicht in die Nut 1c, 8a hineinragt.

## Patentansprüche

1. Faltwand für Duschabtrennungen oder dergleichen, mit mindestens zwei Wandelementen, die an ihren einander zugewandten Kanten jeweils eine Kantenleiste tragen, und mit einem gelenkig verbundenen, abgedichteten Faltgelenk, das die folgenden Merkmale aufweist:
- zwei zueinander parallele Schwenkachsen,
- mindestens zwei mit Abstand angeordnete Doppelgelenkachsen, die um beide Schwenkachsen schwenkbar gelagert sind,
- eine Zwangsführung, die sicherstellt, daß zwischen der Doppelgelenklasche und jedem der beiden von dieser verbundenen Wandelemente jeweils etwa der gleiche Winkel eingeschlossen wird, und
- ein Dichtungsband, das an den einander zugewandten Kantenleisten der Wandelemente befestigt ist und den zwischen diesen gebildeten Spalt ständig dichtend überbrückt,
dadurch **gekennzeichnet,** daß die beiden Kantenleisten (2, 6) an der einander zugewandten Seite eine etwa kreisbogenförmige Kontur aufweisen, und daß das Dichtungsband (10) über mindestens einen axialen Längenabschnitt (3, 4) des Faltgelenks längs der Strecke von der Innenseite der ersten und bis zur Außenseite der zweiten Kantenleiste (2, 6) sowie über mindestens einen anderen Längenabschnitt längs der Strecke von der Außenseite der ersten zu der Innenseite der zweiten Kantenleiste verlaufend an der Außenbzw. Innenseite der jeweiligen Kantenleiste befestigt ist, so daß die Dichtungsbänder der Längenabschnitte, in Axialrichtung gesehen, einander überkreuzen, jeweils schräg den Spalt zwischen den Kantenleisten mindestens zum Teil durchqueren und somit die Zwangsführung bilden.

2. Faltwand nach Anspruch 1, dadurch gekennzeichnet, daß die Dichtungsbänder (10) an der jeweiligen Außen- und Innenseite der Kantenleisten (2, 6) befestigt sind und den Spalt voll durchqueren.

3. Faltwand nach einem der Ansprüche 1 oder 2, wobei zwei Doppelgelenkhebel vorgesehen sind, und zwar jeweils einer an einem der Enden des Spalts zwischen den Kantenleisten, dadurch gekennzeichnet, daß an jedem der Doppelgelenkhebel (9) ein kurzer Längenabschnitt (3) des Dichtungsbandes (10) anschließt, und daß diese beiden kurzen Längenabschnitte durch wesentlich längere Längenabschnitte (4), bevorzugt nur einen Längenabschnitt, miteinander verbunden sind.

4. Faltwand nach Anspruch 1, dadurch gekennzeichnet, daß der Mittelpunkt der kreisbogenförmigen Kontur der Kantenleisten (2, 6) jeweils mit einer Schwenkachse zusammenfällt, und daß der gegenseitige Abstand der Kantenleisten (2, 6) der Dicke des Dichtungsbandes (10) entspricht.

5. Faltwand nach einem der Ansprüche 1 bis 4, dadurch gekennzeichnet, daß die beiden Kantenleisten (2) und das Dichtungsband (10) einstückig ausgebildet und vorzugsweise als zwei extrudierte, mit einem Filmscharnier verbundene Profilleisten ausgebildet sind.

6. Faltwand nach Anspruch 5, dadurch gekennzeichnet, daß das durch Koextrusion mit den Kantenleisten (2) einstückig ausgebildete Dichtungsprofil (10) ein von diesen unterschiedliches Material aufweist.

7. Faltwand nach einem der Ansprüche 1 bis 6, dadurch gekennzeichnet, daß jede Kantenleiste aus einer Ansatzleiste (2) gebildet ist, die mit der einen Längskante am Wandelement befestig ist und deren andere Längskante eine Längsführung (2c) aufweist, und aus einer Gelenkleiste (6), die mit der anderen Gelenkleiste (6') und dem Dichtungsband (10) einstückig ausgebildet ist und eine auf die Längsführung (2c) aufschiebbare Längs-Gegenführung aufweist.

8. Faltwand nach einem der Ansprüche 1 bis 7, dadurch gekennzeichnet, daß die Kantenleisten (6) mindestens an den Enden des Faltgelenks einen Axialkanal (3a) aufweisen, der koaxial zu der jeweiligen Schwenkachse verläuft, und daß in die Enden des Axialkanales jeweils ein aus diesem herausragender Scharnierstift (7) einführbar ist.

9. Faltwand nach Anspruch 8, dadurch gekennzeichnet, daß auf dem Scharnierstift (7) die zugehörige Doppelgelenklasche (9) schwenkbar gelagert ist.

10. Faltwand nach Anspruch 9, dadurch gekennzeichnet, daß als Endabschlußstück (8) für die Kantenleisten (2, 6) ein an deren Enden befestigtes Scharnierteil vorgesehen ist, das zwei jeweils von einem Scharnierstift (7) vorzugsweise mit einer Rändelung hieran unverdrehbar durchdrungene Augen (8b, 8c) aufweist, zwischen denen die Doppelgelenklasche (9) angeordnet ist.

11. Faltwand nach Anspruch 10, wobei die Doppelgelenklasche an beiden Seiten um die jeweilige Schwenkachse abgerundet ist, dadurch gekennzeichnet, daß eine Abdeckwange (8e) am Endabschlußstück (8) zwischen den beiden Augben (8b, 8c) angeordnet ist, die sich bis nahe zu der Doppelgelenklasche (9) erstreckt, und daß die Doppelgelenklaschen zwischen ihren Enden einseitig oder beidseitig eine Einbuchtung (9c) aufweisen, in welcher die jeweilige Abdeckwange (8e) beim Verschwenken der Doppelgelenklasche (9) einfällt.

## Claims

1. A folding or concertina wall for shower divisions or the like, having at least two wall elements which at their mutually facing edges, each carry an edge strip and with an articulatingly connected and sealed folding joint having the following features:
- two mutually parallel pivot spindles,
- at least two spaced apart double-joint spindles which are mounted to pivot about both pivot axes,
- a positive guidance arrangement which ensures that between the double-joint axis and each of the two wall elements connected by this latter there is substantially the same angle, and
- a sealing strip which is fixed on the mutually facing edge strips of the wall elements and which bridges in constantly sealing-tight fashion the gap formed between them,
characterised in that the two edge strips (2, 6) on their mutually facing sides have a substantially arcuate contour and in that the sealing strip (10) extending over at least one axial longitudinal gap (3, 4) in the folding joint along the path from the inside of the first and until the outside of the second edge strip (2, 6) and over at least another portion of the length along the path from the outside of the first to the inside of the second edge strip, is so fixed to the outer and inner sides of the relevant edge strip that the sealing strips of the length portions, viewed in an axial direction, are intersecting and in each case at least partially traverse obliquely the gap between the edge strips and so form the positive guidance arrangement.

2. A folding wall according to claim 1, characterised in that the sealing strips (20) on the respective outer and inner sides of the edge strips (2, 6) fully traverse the gap.

3. A folding wall according to one of claims 1 or 2, in which two double-articulating levers are provided, in fact in each case one at each of the ends of the gap between the edge strips, characterised in that adjacent each of the double-articulating levers (9) there is a short portion (3) of the length of the sealing strip (10) and in that these two short portions of the length are connected to one another by substantially longer length portions (4), preferably only one length portion.

4. A folding wall according to claim 1, characterised in that the middle point of the arcuate contour of the edge strips (2, 6) coincides in each case with a pivot axis and in that the distance between the edge strips (2, 6) corresponds to the thickness of the sealing strip (10).

5. A folding wall according to one of claims 1 to 4, characterised in that the two edge strips (2) and the sealing strip (10) are constructed in one piece and are preferably constructed as two extruded profiled strips connected by a film hinge.

6. A folding wall according to claim 5, characterised in that the sealing profile (10) constructed in one piece by coextrusion with the edges strips (2) is of a material which is different therefrom.

7. A folding wall according to one of claims 1 to 6, characterised in that each edge strip is formed by an extension strip (2) which is fixed by one longitudinal edge to the wall element while its other longitudinal edge comprises a longitudinal guide (2c) and is constructed in one piece from an articulating strip (6) which is in one piece with the other articulating strip (6') and the sealing strip (10) and has a longitudinal matching guide which can be pushed onto the longitudinal guide (2c).

8. A folding wall according to one of claims 1 to 7, characterised in that the edge strips (6) have at least at the ends of the folding joint an axial passage (3a) which extends coaxially with the relevant pivot axis and in that it is possible to insert into the ends of the axial passage a hinge pin (7) which will protrude therefrom.

9. A folding wall according to claim 8, characterised in that the double hingeing tab (9) is pivotally mounted on the associated hinge pin (7).

10. A folding wall according to claim 9, characterised in that provided as an end closure means (8) for the edge strips (2, 6) a hinge part is provided which is fixed to their ends and in that it preferably comprises two lugs (8b, 8c) having milled edges pierced in non-rotatable manner by lugs (8b, 8c) with knurled edges secured by a hinge pin (7) and between which the double-articulating axis (9) is disposed.

11. A folding wall according to claim 10, the double-articulating axis being rounded off at both ends through the relevant pivot axis, characterised in that a cover member (8e) is disposed at the end portion (8) between the two lugs (8b, 8c) and which extends to a point close to the double-articulating axis (9) and in that the double-articulating axes have between their ends, on one side or both, a depression (9c) into which the relevant cover cheek (8a) engages during pivoting of the doublearticulating lug (9).

## Revendications

1. Cloison accordéon pour séparation de douche ou élément analogue, avec au moins deux éléments de cloison qui portent sur leurs bords tournés l'un vers l'autre une latte de bord et avec une articulation d'accordéon assemblée à articulation et de manière étanche, qui comporte les caractéristiques suivantes:
- deux axes de pivotement parallèles l'un à l'autre,
- au moins deux pattes d'articulation doubles disposées à une certaine distance, qui sont montées à pivot autour des deux axes de pivotement,
- un dispositif de guidage qui assure qu'à peu près le même angle soit formé entre la patte d'articulation double et chacun des éléments de cloison assemblés à celle-ci, et
- une bande d'étanchéité qui est fixée aux lattes de bord tournées l'une vers l'autre des éléments de cloison et qui recouvre continuellement et de manière étanche le jeu formé entre ceux-ci,
caractérisée en ce que les deux lattes de bord (2, 6) présentent un profil à peu près en forme d'arc de cercle sur leurs côtés tournés l'un vers l'autre et que la bande d'étanchéité (10) est fixée le long de la section du côté intérieur de la première latte de bord (2) jusqu'au côté extérieur de la deuxième latte de bord (6) ainsi qu'au moins sur une autre section de longueur le long de la section du côté extérieur de la première latte de bord jusqu'au côté intérieur de la deuxième latte de bord sur le côté extérieur ou le côté intérieur de la latte de bord correspondante, si bien que les bandes d'étanchéité des sections de la longueur se croisent lorsqu'on les regarde en direction axiale et traversent obliquement au moins une partie du jeu entre les lattes de bord et constituent ainsi le dispositif de guidage.

2. Cloison accordéon selon la revendication 1, caractérisée en ce que les bandes d'étanchéité (10) sont fixées sur le côté extérieur et le côté intérieur correspondant des lattes de bord (2, 6) et recouvrent complètement le jeu.

3. Cloison accordéon selon l'une des revendications 1 ou 2, dans laquelle deux colliers d'articulation double sont prévus, un à chaque extrémité du jeu entre les lattes de bord, caractérisée en ce que, à chacun des colliers ou pattes d'articulation double (9) vient se raccorder une courte section (3) de la bande d'étanchéité (10) et que ces deux courtes sections sont assemblées l'une à l'autre par des sections de longueur nettement plus longue (4), et de préférence par une seule section de longueur.

4. Cloison accordéon selon la revendication 1, caractérisée en ce que le centre du profil en forme d'arc de cercle de la latte de bord (2, 6) coïncide chaque fois avec un axe de pivotement et que la distance mutuelle des lattes de bord (2, 6) correspond à l'épaisseur de la bande d'étanchéité (10).

5. Cloison accordéon selon l'une des revendications 1 à 4, caractérisée en ce que les deux lattes de bord (2) et la bande d'étanchéité (10) sont réalisées d'une pièce et sont formées de préférence de deux lattes profilées extrudées assemblées par une charnière à film.

6. Cloison accordéon selon la revendication 5, caractérisée en ce que le profil d'étanchéité (10) formé d'une pièce par co-extrusion avec les lattes de bord (2) est constitué d'un autre matériau que celles-ci.

7. Cloison accordéon selon l'une des revendications 1 à 6, caractérisée en ce que chaque latte de bord est constituée d'une latte d'embase (2) qui est fixée par un bord longitudinal à un élément de cloison et dont l'autre bord longitudinal présente un guidage longitudinal (2c) et d'une latte d'articulation (6) qui est réalisée d'une pièce avec l'autre latte d'articulation (6') et la bande d'étanchéité (10) et qui présente un contre-guidage longitudinal pouvant glisser dans le guidage longitudinal (2c).

8. Cloison accordéon selon l'une des revendications 1 à 7, caractérisée en ce que les lattes de bord (6) présentent, au moins aux extrémités de l'articulation d'accordéon, un canal axial (3a) disposé coaxialement par rapport à l'axe de pivotement correspondant, et en ce qu'une broche de charnière (7) peut être insérée dans les extrémités du canal axial en faisant saillie de celui-ci.

9. Cloison accordéon selon la revendication 8, caractérisée en ce que la patte d'articulation double (9) correspondante est montée à pivot sur la broche de charnière (7).

10. Cloison accordéon selon la revendication 9, caractérisée en ce qu'il est prévu comme pièce de fermeture d'extrémité (8) pour les lattes de bord (2, 6) une pièce de charnière prévue à leurs extrémités qui présente deux oeillets (8b, 8c) traversés chaque fois par une broche de charnière (7) sans possibilité de rotation, cette broche étant pourvue de préférence d'un moletage, tandis que la patte d'articulation double (9) est disposée entre ces oeillets.

11. Cloison accordéon selon la revendication 10, dans laquelle la patte d'articulation double est arrondie des deux côtés autour de l'axe de pivotement correspondant, caractérisée en ce qu'une joue de recouvrement (8e) est disposée sur la pièce de fermeture d'extrémité (8) entre les deux oeillets (8b, 8c) et s'étend jusqu'à proximité de la patte d'articulation double (9) et en ce que les pattes d'articulation double présentent entre les extrémités, soit d'un côté soit des deux côtés, une encoche (9c) dans laquelle la joue de recouvrement (8e) vient se placer en cas de pivotement de la patte d'articulation double (9).
